# EUROPÄISCHE PATENTSCHRIFT

(11) **EP 1 539 499 B1**
(45) Veröffentlichungstag und Bekanntmachung des Hinweises auf die Patenterteilung: **07.05.2008**
(21) Anmeldenummer: 03797170.2
(22) Anmeldetag: 18.08.2003
(51) Int. Cl.: B41J 29/12, B41J 13/10, B41J 13/00, B41J 23/02

(54) **DRUCKER**
PRINTER
IMPRIMANTE

(30) Priorität: 11.09.2002 DE 10242474; 11.02.2003 DE 10305634
(43) Veröffentlichungstag der Anmeldung: 15.06.2005
(73) Patentinhaber: SIEMENS AKTIENGESELLSCHAFT, 80333 München (DE)
(72) Erfinder: HAUTVAST, Heinz-Josef, 78086 Brigachtal (DE); RIESTER, Thomas, 78052 Villingen-Schwenningen (DE)
(86) Internationale Anmeldenummer: PCT/DE2003/002751
(87) Internationale Veröffentlichungsnummer: WO 2004/026587

(56) Entgegenhaltungen:
- EP-A- 1 148 013
- US-A- 4 884 909
- US-A1- 2001 014 245

## Beschreibung

Die Erfindung betrifft einen Drucker mit einer Papiertransportwalze und einem Gehäuse mit einer Blende mit einem Papieraustrittsschlitz. Derartige Drucker werden beispielsweise in Kraftfahrzeugen benutzt, um in Tachographen gespeicherte Werte in Papierform ausgeben zu können. Gerade in Nutzfahrzeugen ist es wegen der darin auftretenden Umweltbedingungen erforderlich, eine Vorrichtung gegen das Eindringen von Staub und Spritzwasser vorzusehen. Aus dem Stand der Technik ist es bekannt, den Drucker vollständig bzw. beim Einbau des Druckers in ein Armaturenbrett eine entsprechende Blende mit einer Schutzkappe vollständig abzudecken. Zum Ausdruck von Werten muss diese Kappe entweder von Hand abgenommen werden oder durch einen aufwendigen Mechanismus weg bewegt werden. US-A-4884909 offenbart einen Drucker gemäß dem Oberbegriff von Anspruch 1.

Aufgabe der Erfindung ist es, eine einfach aufgebaute Vorrichtung anzugeben, mit der ein Eindringen von Staub und Spritzwasser verhindert werden kann und die keine zusätzlichen Tätigkeiten des Benutzers des Druckers erfordern. Diese Aufgabe wird dadurch gelöst, dass die Vorrichtung einen Keil aufweist, der in einer ersten Position den Papieraustrittsschlitz bei Nichtgebrauch des Druckers verschließt und in einer zweiten Position beim Gebrauch des Druckers den Papieraustrittsschlitz derart öffnet, dass Papier den Papieraustrittsschlitz passieren kann und dass ein Antrieb für die Bewegung des Verschlusskeils von der ersten in die zweite Position und zurück vorhanden ist.

Hierbei ist von Vorteil, dass der Verschlusskeil in der zweiten Position gleichzeitig zur Führung des Papiers vorhanden ist, da durch die Keilform das Papier nicht gefaltet wird. Weiterhin kann der Keil eine Abrisskante für das Papier bilden.

Dadurch, dass sich der Keil in Richtung der Innenseite des Druckergehäuses verjüngt, kann in der ersten Position eine besonders ebene Blendenoberfläche realisiert werden und gleichzeitig in der zweiten Position die Abrisskante für das Papier außen liegen, da der Keil bei einer derartigen Ausgestaltung von der ersten in die zweite Position nach außen bewegt werden muss.

Dadurch, dass der Keil eine Verlängerung aufweist, die sich in das Gehäuse erstreckt, kann der Keil einfach von innerhalb des Gehäuses bewegt werden.

Dadurch, dass die Verlängerung mit der Papiertransportwalze über eine Kupplung verbunden ist, ist kein separater Antriebsmotor für die Bewegung des Keils erforderlich.

Besonders einfach ist eine reibschlüssige Kupplung einsetzbar.

Es ist auch möglich, ein verzahntes Getriebe, wie beispielsweise eine Zahnstange an der Verlängerung und ein Zahnrad an der Papiertransportwalze mit einer zusätzlichen Kupplung zu versehen, um den Antrieb bei Erreichen der zweiten Position abschalten zu können.

Der Aufbau der Vorrichtung gestaltet sich besonders einfach, wenn der Keil bei der Bewegung zwischen den beiden Positionen um eine Drehachse verschwenkt werden kann. Es ist auch möglich, den Keil mittels eines Schlittens zwischen beiden Positionen zu bewegen.

Die Erfindung wird nachfolgend anhand der Figuren für ein besonders bevorzugtes Ausführungsbeispiel näher erläutert. Es zeigen:
- Fig. 1: die Ansicht einer Blende mit einem Verschlusskeil,
- Fig. 2: den Schnitt A-A durch Fig. 1 mit dem Verschlusskeil in einer ersten Position,
- Fig. 3: einen Teil des Schnitts aus Fig. 2 mit dem Verschlusskeil in einer zweiten Position,
- Fig. 4: die Untersicht auf den Verschlusskeil aus Fig 2 mit einer Papiertransportwalze,
- Fig. 5: einen Teil des Schnitts B-B aus Fig. 4.

In Fig. 1 erkennt man eine Blende 1 und einen Verschlusskeil 2, der einen in Fig. 1 nicht sichtbaren Papieraustrittsschlitz verschließt.

Fig. 2 zeigt den Verschlusskeil 2 in der Blende 1 in einer ersten geschlossenen Position. Die Blende 1 weist eine Gehäuseaußenseite 1a und eine Gehäuseinnenseite 1b auf. Der Verschlusskeil 2 verjüngt sich in Richtung der Gehäuseinnenseite 1b und setzt sich fort in einer Verlängerung 3 und einem Hebel 4 mit einem Anschlag 4a. Weiterhin zeigt Fig. 2 eine Antriebswalze 5, eine Papiertransportwalze 6, ein Federelement 7, Papier P und ein Druckermodul 8 mit einer Papierrolle 9. Eine Drehachse a des Hebels 4 und damit auch des Verschlusskeil 2 befindet sich unterhalb der Antriebswalze 5. Das Federelement 6 drückt die Verlängerung 3 auf die Antriebswalze 5. Das Papier P ist zwischen dem Verschlusskeil 2 und der Blende 1 eingeklemmt. So wird der Papieraustrittsschlitz gegen Staub und Spritzwasser abgedichtet.

In Fig. 3 befindet sich der Verschlusskeil 2 in seiner zweiten Position, so dass der Papieraustrittsschlitz teilweise geöffnet ist und das Papier P ungehindert durch den Papieraustrittsschlitz passieren kann.

In Fig. 4 erkennt man, dass die Papiertransportwalze 6 und die Antriebswalze 5 koaxial miteinander verbunden sind und das Zusammenwirken der Verlängerung 3 mit der Antriebswalze 5 als Reibkupplung ausgestaltet ist. Hierzu weist die Verlängerung 3 in ihrem unteren Bereich eine keilförmige Ausgestaltung auf, die in einer Keilnut der Antriebswelle 5 eingreift (siehe Fig. 5).

Das Federelement 5 drückt die Verlängerung 3 auf die Antriebswalze 5. Erfolgt ein Papiervorschub, so wird durch die Drehbewegung der Papiertransportwalze 6 das Papier P bewegt. Weiterhin bewegt die Antriebswalze 5 über die Verlängerung 3 den Verschlusskeil 2 und öffnet so den Papieraustrittsschlitz. Die erforderliche Reibkraft zwischen der Verlängerung 3 und der Antriebswalze 5 kann über das Walzenprofil und die Zugkraft des Federelementes 6 entsprechend ausgewählt werden.

Die Verbindung zwischen der Verlängerung 3 und der Antriebswelle 5 dient gleichzeitig als Rutschkupplung, wenn die in Fig. 2 dargestellte zweite Position erreicht ist und der Anschlag 4a an die Innenseite 1b der Blende 1 anliegt.

Der Verschluss des Papieraustrittsschlitzes wird dadurch erreicht, dass die Drehrichtung der Papiertransportwalze 6 und damit der Antriebswalze 5 umgekehrt wird und solange angetrieben wird, bis der Verschlusskeil 2 an der Blende 1 anliegt und den Papieraustrittsschlitz vollständig verschließt und so der Papieraustrittsschlitz gegen Staub und Spritzwasser geschützt ist.

## Patentansprüche

1. Drucker mit einer Papiertransportwalze (6) und einem Gehäuse mit einer Blende (1) mit Papieraustrittsschlitz, wobei eine Vorrichtung gegen das Eindringen von Staub und Spritzwasser vorhanden ist, **dadurch gekennzeichnet, dass** die Vorrichtung einen Keil (2) aufweist, der in einer ersten Position den Papieraustrittsschlitz bei Nichtgebrauch des Druckers verschließt und in einer zweiten Position bei Gebrauch des Druckers den Papieraustrittsschlitz derart öffnet, dass Papier den Papieraustrittsschlitz passieren kann, dass ein Antrieb (3, 5) für die Bewegung des Verschlusskeils (2) von der ersten in die zweite Position und zurück vorhanden ist.

2. Drucker nach Anspruch 1, **dadurch gekennzeichnet, dass** das Gehäuse eine Außenseite (1a) und eine Innenseite (1b) aufweist, dass sich der Keil (2) in Richtung der Innenseite (1b) verjüngt.

3. Drucker nach einem der vorstehenden Ansprüche, **dadurch gekennzeichnet, dass** der Keil (2) eine Verlängerung (3) aufweist, die sich in das Gehäuse erstreckt.

4. Drucker nach Anspruch 3, **dadurch gekennzeichnet, dass** die Verlängerung mit der Papiertransportwalze (6) über eine Kupplung verbunden ist.

5. Drucker nach Anspruch 4, **dadurch gekennzeichnet, dass** die Kupplung reibschlüssig erfolgt.

6. Drucker nach Anspruch 4, **dadurch gekennzeichnet, dass** der Antrieb über ein verzahntes Getriebe erfolgt, das beim Erreichen der zweiten Position mittels einer Kupplung entkuppelt wird.

7. Drucker nach einem der Ansprüche 3 bis 6, **dadurch gekennzeichnet, dass** der Keil (2) zur Lageänderung von der ersten Position zur zweiten Position um eine Drehachse verdrehbar angeordnet ist.

8. Drucker nach einem der Ansprüche 3 bis 6, **dadurch gekennzeichnet, dass** der Keil (2) mittels eines Schlittens von der ersten in die zweite Position verschiebbar ist.

9. Drucker nach einem der vorstehenden Ansprüche, **dadurch gekennzeichnet, dass** die Geschwindigkeit des Keils (2) bei der Bewegung von der ersten Position in die zweite Position der Geschwindigkeit des Papiers (P) entspricht.

## Claims

1. Printer having a paper transporting roll (6) and a housing having a front panel (1) with a paper outlet slot, there being a device to protect against the penetration of dust and spray water, **characterized in that** the device has a wedge (2) which, in a first position, closes the paper outlet slot when the printer is not being used and, in a second position, when the printer is being used, opens the paper outlet slot in such a way that paper can pass through the paper outlet slot, and **in that** there is a drive (3, 5) for moving the closure wedge (2) from the first into the second position and back.

2. Printer according to claim 1, **characterized in that** the housing has an outer side (1a) and an inner side (1b) and **in that** the wedge (2) tapers in the direction of the inner side (1b).

3. Printer according to one of the preceding claims, **characterized in that** the wedge (2) has an extension (3) which extends into the housing.

4. Printer according to claim 3, **characterized in that** the extension is connected to the paper transporting roll (6) via a clutch.

5. Printer according to claim 4, **characterized in that** the clutch is provided by friction.

6. Printer according to claim 4, **characterized in that** the drive is provided via a toothed mechanism which, when the second position is reached, is disengaged by means of a clutch.

7. Printer according to one of claims 3 to 6, **characterized in that** the wedge (2) is arranged such that it can be rotated about an axis of rotation in order to change its position from the first position to the second position.

8. Printer according to one of claims 3 to 6, **characterized in that** the wedge (2) can be displaced from the first into the second position by means of a carriage.

9. Printer according to one of the preceding claims, **characterized in that** the speed of the wedge (2) during the movement from the first position into the second position corresponds to the speed of the paper (P).

## Revendications

1. Imprimante comportant un tambour de transport (6) du papier et un boîtier avec un cache (1) à fente de sortie du papier, où se trouve un dispositif de protection contre la pénétration de poussière et d'eau projetée, **caractérisée par le fait que** le dispositif comporte une clavette (2) qui, dans une première position, obture la fente de sortie du papier, lorsque l'imprimante n'est pas utilisée, et, dans une deuxième position, ouvre la fente de sortie du papier, lorsque l'imprimante est utilisée, de manière telle que le papier peut passer à travers la fente de sortie du papier, et qu'il y a un entraînement (3, 5) pour déplacer la clavette de fermeture (2) de la première position dans la deuxième position et inversement.

2. Imprimante selon la revendication 1, **caractérisée par le fait que** le boîtier a une face extérieure (1a) et une face intérieure (1b) et que la clavette (2) s'amenuise en direction de la face intérieure (1b).

3. Imprimante selon l'une des revendications précédentes, **caractérisée par le fait que** la clavette (2) comporte un prolongement (3) qui se poursuit dans le boîtier.

4. Imprimante selon la revendication 3, **caractérisée par le fait que** le prolongement est lié au tambour de transport (6) du papier par l'intermédiaire d'un accouplement.

5. Imprimante selon la revendication 4, **caractérisée par le fait que** l'accouplement a lieu par friction.

6. Imprimante selon la revendication 4, **caractérisée par le fait que** l'entraînement se fait par une transmission à emboîtement, qui est déconnectée au moyen d'un accouplement lorsque la deuxième position est atteinte.

7. Imprimante selon l'une des revendications 3 à 6, **caractérisée par le fait que** la clavette (2) est montée en rotation autour d'un axe de rotation pour modifier sa position de la première position à la seconde position.

8. Imprimante selon l'une des revendications 3 à 6, **caractérisée par le fait que** la clavette (2) peut être déplacée au moyen d'un chariot de la première à la deuxième position.

9. Imprimante selon l'une des revendications précédentes, **caractérisée par le fait que** la vitesse de la clavette (2), lors du déplacement de la première position dans la deuxième position, correspond à la vitesse du papier (P).
